# FASCICULE DE BREVET EUROPEEN

(11) **EP 2 891 616 B1**
(45) Date de publication et mention de la délivrance du brevet: **07.06.2023**
(21) Numéro de dépôt: 14200329.2
(22) Date de dépôt: 24.12.2014
(51) Int. Cl.: B65F 1/12

(54) **Structure de préhension pour sac de collecte de déchets**
Greifstruktur für Abfallsammelsack
Gripping structure for waste collection sack

(30) Priorité: 31.12.2013 FR 1363735
(43) Date de publication de la demande: 08.07.2015
(73) Titulaire: SULO France, 69800 Saint-Priest (FR)
(72) Inventeur: Morel, Xavier, 01150 Lagnieu (FR); Virelizier, François, 38080 Saint Marcel Bel Accueil (FR); Porcherot, Didier, 01160 Pont d'Ain (FR); Spinola, Joaquim, 71950 Gergy (FR)
(74) Mandataire: LLR

(56) Documents cités:
- EP-A1- 2 570 353
- EP-A1- 2 644 536
- FR-A1- 2 353 460

## Description

L'invention concerne une structure porteuse pour un bac pour sac souple destiné à la collecte de déchets.

Afin de limiter les coûts de collecte de déchets, certaines municipalités remplacent des bacs déplaçables et rigides par des bacs immobiles portant des sacs de collecte des déchets produits par les habitants. Un sac comprend habituellement une première ouverture à une extrémité du sac, pour l'introduction des déchets, et une ouverture située à une extrémité opposée pour vider les déchets du sac dans une benne d'un camion. Actuellement, cette deuxième ouverture est maintenue fermée au moyen d'une corde enroulée manuellement autour de cette dernière ouverture. Un opérateur doit, à chaque opération de vidage du sac, dérouler puis enrouler la corde autour de l'ouverture du sac. En outre, le bac comprend une structure de préhension, sous forme d'un crochet fixé sur un anneau pour suspendre le sac par sa première ouverture. Ainsi, le moyen de préhension et le moyen de fermeture du sac sont distincts. Pour procéder au vidage du sac, l'opérateur doit donc solidariser le crochet de la grue du camion au crochet du moyen de préhension du sac, puis, lorsque le sac est au-dessus de la benne du camion, procéder manuellement à l'ouverture du sac en tirant à la main sur la corde. Après le vidage, il procède à la fermeture du sac en enroulant la corde autour de l'ouverture de vidage et il doit enfin retirer le crochet du camion de celui du sac.

Cette opération est donc relativement longue. Ainsi, il serait souhaitable de réduire sa durée afin de diminuer le coût de la collecte des déchets. De plus, l'opération de vidage du sac est actuellement fastidieuse pour l'opérateur. Il serait donc également souhaitable, pour des questions de pénibilité, de réduire le nombre d'opérations que doit effectuer celui-ci à chaque vidage. Enfin, le procédé de vidage étant essentiellement manuel, il serait préférable d'en améliorer la fiabilité.

On connait d'après le document EP-2 570 353 une structure de préhension pour un sac destiné à la collecte de déchets comprenant un moyen de préhension du sac apte à fermer ou à ouvrir une ouverture du sac distante des moyens de préhension.

Un but de l'invention est donc de proposer une structure de préhension pour un bac pour sac souple, qui facilite les opérations de collecte de déchets.

Pour ce faire, on prévoit selon l'invention une structure porteuse pour un bac pour sac souple destiné à la collecte de déchets selon la revendication 1.

Ainsi, c'est le moyen de préhension de la structure porteuse qui commande la position ouverte ou fermée d'une ouverture du sac. Il est donc plus facile de procéder au vidage du sac. Il n'est plus nécessaire d'accrocher le moyen de préhension à un crochet d'un camion et d'ouvrir manuellement le sac pour le vider dans la benne. L'opérateur doit uniquement accrocher la structure de préhension du bac à la grue du camion. La collecte des déchets est donc moins longue, moins fastidieuse et moins coûteuse.

De préférence le moyen de fixation comprend un anneau métallique configuré pour fixer le sac.

L'ouverture de remplissage du sac n'est ainsi pas obstruée.

Avantageusement, le moyen de préhension comprend un mécanisme de type pince champignon.

Un système de ce type est particulièrement adapté pour commander l'ouverture du sac.

Selon l'invention, l'organe de transmission est configuré pour passer par une partie centrale du sac.

L'organe est alors protégé des avaries.

Avantageusement, l'organe de transmission comprend une gaine comportant au moins un câble coulissant.

Un tel organe est simple à réaliser et peu coûteux.

Selon un mode de réalisation, l'organe de transmission comprend au moins un transmetteur de couple.

La commande de l'ouverture du sac est ainsi plus fiable.

De préférence, le moyen de préhension comprend une partie mobile entre deux positions de fin de course, chaque position de fin de course définissant une configuration du moyen de préhension.

L'asservissement en position de l'organe de fermeture par le moyen de préhension est alors fiabilisé.

Avantageusement, le moyen de préhension comporte des moyens pour maintenir l'organe de fermeture en position fermée lorsque la structure est à l'état de repos.

On est alors sûr que les déchets ne peuvent s'échapper accidentellement par l'ouverture intempestive de l'ouverture de vidage du sac.

On prévoit en outre selon l'invention un sac selon la revendication 9.

Avantageusement, l'organe de fermeture comporte plusieurs câbles reliés, d'une part, en différents points répartis à la périphérie de l'ouverture, d'autre part, à un point d'accrochage commun relié à l'organe de transmission.

L'usure de l'organe est alors répartie entre plusieurs câbles, celui-ci a donc une durée de vie plus importante.

On va maintenant décrire à titre d'exemples non limitatifs deux modes de réalisation de l'invention en se référant aux figures suivantes :
- les figures 1 et 2 sont des vues en perspective d'un sac équipé d'une structure de préhension selon un mode de réalisation de l'invention

On a représenté aux figures 1 et 2 un sac 10, pour la collecte de déchets, équipé d'une structure porteuse 12 selon un mode de réalisation.

La structure porteuse 12 comporte un anneau métallique 14 auquel le sac 10 est fixé, deux tiges rigides métalliques 16, une pince 18 type champignon connue également sous le nom de pince « Kinshofer » et une gaine 20 en matière plastique. La structure comprend en outre un câble 22, en matériau polymère, dont une extrémité se divise en plusieurs brins de câble 24. Ici, et sans que ce nombre ne soit limitatif vis-à-vis de l'invention, l'extrémité du câble 22 se divise en quatre brins 24.

Le sac 10 porte deux ouvertures 26 et 28, situées chacune à une extrémité selon un axe longitudinal (XX') du sac. La première ouverture 26, circulaire, est destinée à recevoir les déchets jetés par un utilisateur dans le sac 10. La deuxième ouverture 28 se présente sous la forme de plusieurs échancrures en forme de triangles et est destinée au vidage du sac dans une benne d'un camion. Des parties du fond du sac 29, délimitent cette ouverture.

Le sac 10 est suspendu à la structure 12 au moyen de l'anneau 14. Cet anneau est relié à la pince 18 de type champignon par l'intermédiaire des deux tiges 16. En outre, la pince 18 est reliée, par son extrémité inférieure à la gaine 20. Cette gaine s'étend selon l'axe longitudinal du sac, depuis la partie inférieure de la pince 18 jusqu'à l'extrémité du câble 22 qui se divise en quatre brins. La gaine 20 et le câble 22 passent par la partie centrale du sac 10.

La pince 18 Kinshofer comprend deux membres supérieur 30 et inférieur 32 qui sont ici représentés par des disques parallèles. Le membre supérieur 30, porté par une tige 31, est apte à se mouvoir en translation par rapport au membre inférieur 32. Ce membre inférieur comprend une ouverture centrale à travers laquelle la tige 31 peut coulisser. En outre, la tige 31 est reliée à une extrémité supérieure du câble 22.

Le câble 22 est donc relié par une de ses extrémité au membre supérieur 30 de la pince 18, et s'étend dans la gaine 20 jusqu'à une deuxième extrémité où il est divisé en quatre brins de câble 24. Chaque brin est relié en un point délimitant la périphérie de l'ouverture 28. Ces points sont de préférence régulièrement répartis sur cette périphérie.

On va maintenant décrire le fonctionnement du sac 10 équipé de la structure 12.

Lors de la collecte de déchets, le sac 10, porté par la structure 12, est positionné dans un bac apte à les recevoir. Sans actions mécaniques exercées sur la structure 12, le membre supérieur 30 est dans sa position la plus éloignée du membre inférieur 32. La pince 18 comporte pour ce faire des moyens spécifiques pour maintenir le membre supérieur dans cette position la plus éloignée du membre 32. Le sac et la structure sont alors dans leurs états représentés à la figure 2.

Ainsi, le câble 22 est dans sa position la plus tendue, tout comme les brins de câble 24. Les parties 29 délimitant l'ouverture 28 du fond du sac sont donc repliées. L'ouverture 28 est alors à ce moment fermée.

Lorsqu'un opérateur souhaite procéder au vidage du sac, il positionne le crochet d'une grue d'un camion benne sur la pince 18. La grue soulève alors la pince de la structure 12 sans mouvoir les membres 30 et 32 de la pince. Comme le sac est relié à cette structure par l'intermédiaire des tiges 16 et de l'anneau 14, celui-ci, fermé, est également soulevé. Une fois que le sac 10 est au-dessus de la benne du camion, la grue possède un dispositif pour provoquer une course du membre du membre supérieur 30 par rapport au membre 32 de la pince 18. Le membre 30 se déplace en translation vers le membre 32. Cette course détend le câble 22 relié à la tige 31. Les brins 24 se détendent alors également, tout comme la périphérie de l'ouverture 28. Cette dernière s'ouvre donc sous le poids des déchets et le sac trouve alors sa position décrite à la figure 1. Les parties 29 délimitant l'ouverture 28 sont détendues et l'ouverture 28 n'est plus obstruée. Les déchets s'échappent par cette ouverture et le sac 10 est vidé. Une fois cette opération terminée, on referme le sac 10 en actionnant la pince en sens inverse et on le repositionne dans le bac qui le porte.

Dans ce mode de réalisation, le moyen de fixation du sac 10 est donc l'anneau 14, le moyen de préhension, la pince champignon 18, l'organe de fermeture comprend les tronçons de câble 24 et l'organe de transmission est le câble 22 entouré par la gaine 20.

Un avantage de ce mode de réalisation de l'invention est que le lixiviat ne peut s'échapper du sac 10 lors du transport de ce dernier. Cet avantage est dû au fait que l'organe de fermeture, ici les tronçons de câble 24, et l'organe de transmission, ici le câble 22 entouré par la gaine 20, sont agencés de manière que les extrémités des parties du fond du sac 29 sont tirées vers le haut par les brins 22 de câble 29 lorsque l'organe de fermeture 24 maintient l'ouverture du sac, distante du moyen de fixation, en position fermée, de sorte que les parties 29 forment des poches capables de retenir les liquides.

L'ouverture 28 ne laisse ainsi plus passer le lixiviat, qui demeure dans le sac.

Bien entendu, on pourra apporter à l'invention de nombreuses modifications sans sortir du cadre de celle-ci, qui est défini par les revendications suivantes.

Le type de déchets contenu n'est par exemple, pas une caractéristique limitative de l'invention.

Le nombre, le matériau et le type de câbles ou de gaines ne sont également pas limitatifs vis-à-vis de l'invention.

De même, on pourra utiliser d'autres dispositifs qu'un anneau pour fixer le sac au moyen de préhension.

## Revendications

1. Structure porteuse (12) pour un bac pour sac souple (10) destiné à la collecte de déchets, le sac souple (10) étant du type comprenant une première ouverture (26) à une extrémité du sac pour l'introduction des déchets, et une deuxième ouverture (28) située à une extrémité opposée pour vider les déchets du sac, ladite structure comportant :
- un moyen de fixation (14) du sac (10),
- un moyen de préhension (18), apte à prendre deux configurations,
- un organe de fermeture (24), apte à maintenir la deuxième ouverture (28) du sac, distante du moyen de fixation, en position ouverte ou fermée, et
- un organe de transmission (22) reliant le moyen de préhension à l'organe de fermeture, apte à asservir la position de l'organe de fermeture à la configuration du moyen de préhension, **caractérisée en ce que** l'organe de transmission (22) est configuré pour passer par une partie centrale du sac (10).

2. Structure selon la revendication précédente, dans laquelle le moyen de fixation comprend un anneau (14) métallique configuré pour fixer le sac (10).

3. Structure selon l'une quelconque des revendications précédentes, dans laquelle le moyen de préhension comprend un mécanisme de type pince champignon (18).

4. Structure selon l'une quelconque des revendications précédentes, dans laquelle l'organe de transmission comprend une gaine (20) comportant au moins un câble coulissant (22).

5. Structure selon la revendication précédente, dans laquelle une extrémité du câble coulissant (22) se divise en brins (24), de préférence, en quatre brins de câble (29).

6. Structure selon l'une quelconque des revendications précédentes, dans laquelle l'organe de transmission (20) comprend au moins un transmetteur de couple.

7. Structure selon l'une quelconque des revendications précédentes, dans laquelle le moyen de préhension (18) comprend une partie mobile (30) entre deux positions de fin de course, chaque position de fin de course définissant une configuration du moyen de préhension.

8. Structure selon l'une quelconque des revendications précédentes, dans laquelle le moyen de préhension (18) comporte des moyens pour maintenir l'organe de fermeture (24) en position fermée lorsque la structure est à l'état de repos.

9. Sac (10) destiné à la collecte de déchets, **caractérisé en ce qu'**il comporte deux ouvertures (26, 28) distantes l'une de l'autre, les deux ouvertures étant une première ouverture (26) à une extrémité du sac pour l'introduction des déchets et une deuxième ouverture (28) située à une extrémité opposée pour vider les déchets du sac, et une structure porteuse (12) selon l'une quelconque des revendications précédentes.

10. Sac (10) selon la revendication précédente, dans lequel la deuxième ouverture (28) se présente sous la forme de plusieurs échancrures en forme de triangles, des parties du fond du sac (29) délimitant cette ouverture.

11. Sac (10) selon les revendications 9 et 10, dans lequel la structure porteuse est selon la revendication 5, chaque brin (22) de câble (29) est relié en un point délimitant la périphérie de la deuxième ouverture (28).

12. Sac (10) selon la revendication 11, dans lequel l'organe de fermeture (24) et l'organe de transmission (20, 22) sont agencés de manière que les extrémités des parties du fond du sac (29) sont tirées vers le haut par les brins (22) de câble (29) lorsque l'organe de fermeture (24) maintient la deuxième ouverture du sac, distante du moyen de fixation, en position fermée, de sorte que les parties (29) forment des poches capables de retenir des liquides.

## Patentansprüche

1. Tragende Struktur (12) für einen Behälter für einen flexiblen Beutel (10), der für die Sammlung von Müll bestimmt ist, wobei der flexible Beutel (10) von der Art ist, umfassend eine erste Öffnung (26) an einem Ende des Beutels für die Einführung von Müll und eine zweite Öffnung (28), die an einem gegenüberliegenden Ende gelegen ist, zum Ausleeren des Mülls des Beutels, wobei die Struktur aufweist:
- ein Befestigungsmittel (14) des Beutels (10),
- ein Greifmittel (18), das fähig ist, zwei Konfigurationen einzunehmen,
- ein Schließelement (24), das fähig ist, die zweite Öffnung (28) des Beutels, entfernt von dem Befestigungsmittel, in geöffneter oder geschlossener Position beizubehalten, und
- ein Übertragungselement (22), das das Greifmittel mit dem Schließelement verbindet, das fähig ist, die Position des Schließelements der Konfiguration des Greifmittels zu unterwerfen, **dadurch gekennzeichnet, dass** das Übertragungselement (22) zum Verlaufen durch einen zentralen Teil des Beutels (10) konfiguriert ist.

2. Struktur nach dem vorstehenden Anspruch, wobei das Befestigungsmittel einen metallischen Ring (14) umfasst, der zum Befestigen des Beutels (10) konfiguriert ist.

3. Struktur nach einem der vorstehenden Ansprüche, wobei das Greifmittel einen Mechanismus der Art einer Pilzklemme (18) umfasst.

4. Struktur nach einem der vorstehenden Ansprüche, wobei das Übertragungselement eine Hülle (20) umfasst, die mindestens ein verschiebbares Seil (22) aufweist.

5. Struktur nach dem vorstehenden Anspruch, wobei ein Ende des verschiebbaren Seils (22) sich in Stränge (24), vorzugsweise vier Seilstränge (29), aufteilt.

6. Struktur nach einem der vorstehenden Ansprüche, wobei das Übertragungselement (20) mindestens eine Drehmomentübertragungsvorrichtung umfasst.

7. Struktur nach einem der vorstehenden Ansprüche, wobei das Greifmittel (18) einen bewegbaren Teil (30) zwischen zwei Endstellungspositionen umfasst, wobei jede Endstellungsposition eine Konfiguration des Greifmittels definiert.

8. Struktur nach einem der vorstehenden Ansprüche, wobei das Greifmittel (18) Mittel zum Beibehalten des Schließelements (24) in geschlossener Position umfasst, wenn die Struktur in dem Ruhezustand ist.

9. Beutel (10), der für die Sammlung von Müll bestimmt ist,
**dadurch gekennzeichnet, dass** er zwei Öffnungen (26, 28), die voneinander beabstandet sind, wobei die zwei Öffnungen eine erste Öffnung (26) an einem Ende des Beutels für die Einführung von Müll und eine zweite Öffnung (28), die an einem gegenüberliegenden Ende gelegen ist, zum Ausleeren des Mülls des Beutels sind, und eine tragende Struktur (12) nach einem der vorstehenden Ansprüche aufweist.

10. Beutel (10) nach dem vorstehenden Anspruch, wobei die zweite Öffnung (28) in Form von mehreren Aussparungen in Form von Dreiecken vorliegt, wobei Teile des Bodens des Beutels (29) diese Öffnung begrenzen.

11. Beutel (10) nach den Ansprüchen 9 und 10, wobei die tragende Struktur nach Anspruch 5 ist, wobei jeder Strang (22) des Seils (29) mit einem Punkt verbunden ist, der den Umfang der zweiten Öffnung (28) begrenzt.

12. Beutel (10) nach Anspruch 11, wobei das Schließelement (24) und das Übertragungselement (20, 22) so angeordnet sind, dass die Enden der Teile des Bodens des Beutels (29) durch die Stränge (22) des Seils (29) nach oben gezogen werden, wenn das Schließelement (24) die zweite Öffnung des Beutels, entfernt von dem Befestigungsmittel, in geschlossener Position beibehält, sodass die Teile (29) Taschen ausbilden, die in der Lage sind, Flüssigkeiten zu halten.

## Claims

1. Bearing structure (12) for a container for a flexible bag (10) intended for collecting waste, the flexible bag (10) comprising a first opening (26) at one end of the bag for the introduction of waste, and comprising a second opening (28) located at an opposite end for emptying the waste from the bag, said structure including:
- a means (14) for securing the bag (10),
- a gripping means (18) capable of taking two configurations,
- a closure member (24) capable of holding the second opening (28) of the bag, remote from the securing means, in the open or closed position, and
- a transmission member (22) connecting the gripping means to the closure member, capable of slaving the position of the closure member to the configuration of the gripping means, **characterized in that** the transmission member (22) is designed to pass through a central portion of the bag (10).

2. Structure according to the preceding claim, wherein the securing means comprises a metal ring (14) designed for securing the bag (10).

3. Structure according to any of the preceding claims, wherein the gripping means comprises a mushroom-type pincer mechanism (18).

4. Structure according to any of the preceding claims, wherein the transmission member comprises a sheath (20) comprising at least one sliding cable (22).

5. Structure according to the preceding claim, wherein one end of the sliding cable (22) is divided into strands (24), preferably into four cable strands (29).

6. Structure according to any of the preceding claims, wherein the transmission member (20) comprises at least one torque transmitter.

7. Structure according to any of the preceding claims, wherein the gripping means (18) comprises a portion (30) that is movable between two end-of-travel positions, each end-of-travel position defining an configuration of the gripping means.

8. Structure according to any of the preceding claims, wherein the gripping means (18) comprises means for holding the closure member (24) in the closed position when the structure is idle.

9. Bag (10) intended for collecting waste, **characterized in that** it comprises two openings (26, 28) remote from one another, the two openings being a first opening (26) at one end of the bag for the introduction of waste and a second opening (28) located at an opposite end for emptying waste from the bag, and a bearing structure (12) according to any of the preceding claims.

10. Bag (10) according to the preceding claim, wherein the second opening (28) is in the form of a plurality of notches in the shape of triangles, portions (29) of the bottom of the bag delimiting this opening.

11. Bag (10) according to claims 9 and 10, wherein the bearing structure is in accordance with claim 5, each strand (22) of the cable (29) being connected at a point delimiting the periphery of the second opening (28).

12. Bag (10) according to claim 11, wherein the closure member (24) and the transmission member (20, 22) are arranged such that the ends of the portions (29) of the bottom of the bag are pulled upwards by the strands (22) of the cable (29) when the closure member (24) holds the second opening of the bag, remote from the securing means and in the closed position, such that the portions (29) form pockets capable of retaining liquids.
